# EUROPÄISCHE PATENTSCHRIFT

(11) **EP 0 029 461 B1**
(45) Veröffentlichungstag und Bekanntmachung des Hinweises auf die Patenterteilung: **26.01.1983**
(21) Anmeldenummer: 79104664.2
(22) Anmeldetag: 23.11.1979
(51) Int. Cl.: D06B 3/16, B65H 17/00

(54) **Verfahren und Vorrichtung zum fortlaufenden Reinigen von Textilbahnen**
Method and apparatus for continuously cleaning of textile webs
Procédé et installation de nettoyage en continu de matières textiles en bandes

(43) Veröffentlichungstag der Anmeldung: 03.06.1981
(73) Patentinhaber: Kleinewefers GmbH, D-4150 Krefeld 1 (DE)
(72) Erfinder: Schiffer, Günter, D-4150 Krefeld (DE)
(74) Vertreter: Wangemann, Horst, Dipl.-Ing.

## Beschreibung

Die Erfindung bezieht sich auf ein Verfahren zum fortlaufenden Reinigen von Textilbahnen unter Anwendung eines oder mehrerer angetriebener Transportbänder, auf dem bzw. auf denen die Textilbahn in Falten abgelegt wird, wobei die Textilbahn nach einer Teillänge des Bandes oder am Ende bzw. in der Nähe des Endes jedes Bandes von diesem abgenommen und in von der Faltenlage der vorhergehenden Teillänge oder dem vorhergehenden Band abweichenden Faltenlage auf die nächste Teillänge oder das nächste Band aufgelegt wird. Die Erfindung betrifft ferner eine Vorrichtung zur Durchführung des Verfahrens. - Bei ihr sind dem in Teillängen unterteilten Band oder den Bändern ein Rollenbett oder Rollenbetten gleichzusetzen.

Durch die US-A-2.443.990 ist eine Reinigungsvorrichtung für Textilbahnen mit mehreren übereinander angeordneten Transportbändern bekannt, auf die die Textilbahn aufgelegt wird und an deren Ende die Textilbahn mit Unterstützung eines Gleitbleches auf das nächst tiefere Band abgleitet. - Eine ähnliche Vorrichtung beschreibt die CH-A-15 22 21.

Gegenüber den Vorrichtungen nach den beiden vorstehend genannten Druckschriften wird bei der Vorrichtung nach der DE-A-176.606 die Textilbahn von unten nach oben über mehrere parallele Transportbänder geführt, wobei das Abziehen der Textilbahn am Ende der gebogen geführten Transportbänder nach oben, d.h. in Transportrichtung der Textilbahn erfolgt. - Durch die US-A-1.916-946 (Fig. 4) die den Oberbegriff des Hauptanspruches dieses Patentes bestimmt, ist ferner eine Wascheinrichtung für Textilbahnen mit einem horizontalen Trag- und Förderband bekannt, von dem die Textilbahn nach Zurücklegen einer Teillänge des Bandes von diesem frei hängend senkrecht nach oben abgezogen und nach Umschlingen einer Umlenkrolle wieder auf das Band abgelegt wird. - Letztlich ist durch die US-A-2.431.372 eine Vorrichtung zum fortlaufenden Reinigen einer Textilbahn mit mehreren schräg und parallel zueinander angeordneten Gleitbahnen für die darauf in Falten gelegte Textilbahn bekannt. Am halbkreisförmig gekrümmten Ende der Gleitbahnen wird die Textilbahn senkrecht zur Bewegungsrichtung von der Gleitbahn abgezogen und über Leitrollen an den Anfang der nächsten Gleitbahn geführt. Hier wie bei der Vorrichtung nach der DE-A-176.606 und der US-A-2.443.990 erfolgt eine Zwangsführung und kein freihängendes Abziehen der Textilbahn beim Abnehmen von dem Band.

Weist die Textilbahn zu entfernende Bestandteile oder Mittel auf, die ein Haften oder Kleben von Falten der Textilbahn aneinander bewirkt oder unterstützt und wenn die Textilbahn weiterhin eine größere Breite aufweist, so sind die bekannten Vorrichtungen und die mit ihnen durchführbaren Verfahren für einen störungsfreien Lauf der Textilbahn nicht geeignet.

Es ist daher die Aufgabe der Erfindung ein Verfahren und Vorrichtungen zu schaffen, mit denen insbesondere breite Textilbahnen störungsfrei, d.h. ohne Flattern und ohne Längszugfalten, zu reinigen sind. Hierbei soll ein großer zusätzlicher maschineller Aufwand, insbesondere zusätzlicher Platzbedarf, vermieden werden.

Zur Lösung dieser Aufgabe sieht die Erfindung ein Verfahren der eingangs beschriebenen Art vor, bei dem die Textilbahn am Ende der Teillänge oder jedes Bandes in einem Winkel unter 70°, vorzugsweise einem Winkel zwischen 40° und 65°, gegen die Teillänge oder das Band gegen die Förderrichtung des Bandes von diesem abgezogen wird. - Hierbei wird die Textilbahn am Ende der Teillänge oder des Bandes über ihre Breite gleichmässig von der Teillänge oder dem Band abgezogen.

Eine vorteilhafte Ausführungsform einer Vorrichtung zur Durchführung des Verfahrens sieht ein horizontales oder schräges Transportband und mehrere darüber angeordnete, angetriebene Abzugs- und Umlenkwalzen vor, wie dies aus der US-A-2.431.372 bekannt ist. Erfindungsgemäß ist in Laufrichtung des Bandobertrums hinter jeder Abzugs- und Umlenkwalze in einer gemeinsamen, im wesentlichen zu dem Band parallelen Ebene eine Faltenlegewalze angeordnet, wobei jede Abzugs- und Umlenkwalze einen Mindestabstand von der in Laufrichtung des Bandes nächsten Faltenlegewalze hat, der einem Fünftel des Abstandes zweier aufeinanderfolgender Faltenlegewalzen entspricht. - Hierbei ist vorzugsweise zwischen dem Band und der Abzugs- und Umlenkwalze keine weitere Walze oder Rolle angeordnet, so daß die Textilbahn frei durchhängend von dem Band auf die Abzugs- und Umlenkwalze abgezogen wird. - Die Anordnung der Abzugs-und Umlenkwalze vor jeder Faltenlegewalze sorgt für ein flatterfreies Abziehen und freies Durchhängen der Textilbahn am Ende einer Teillänge des Bandes und für ein weitgehend spannungsfreies Zuführen zu der Faltenlegewalze, so daß auch dort ein Flattern verhindert und ein störungsfreies gleichmässiges Auflegen der Textilbahn auf die neue Teillänge des Bandes erfolgt. Der angegebene Abstand zwischen der Abzugs-und Umlenkwalze und der folgenden Faltenlegewalze gewährleistet nicht nur den Abzugswinkel unter 70°, sondern auch ein senkrechtes Ablegen der Textilbahn von der Faltenlegewalze auf das Band, um eine exakte störungsfreie Faltenlage zu gewinnen.

Der Vorteil des erfindungsgemäßen Verfahrens und der Vorrichtung ist darin zu sehen, daß durch die Abzugsrichtung der vorzugsweisen breiten Textilbahn ein Abziehen derselben entgegengesetzt zur Förderrichtung erfolgt und hierbei die Textilbahn, ohne daß die letzten Falten angehoben werden, in einer Art Schlaufe von der jeweils letzten Falte abgezogen wird. Hierdurch wird nicht nur ein weitgehend über die Breite der Textilbahn gleichmäßiges Abziehen der Textilbahn von der letzten Falte erreicht, sondern auch ein bis über die Bahnbreite ungleichmäßiges Abziehen auftretendes Flattern sowie Längsabschnitte der Textilbahn in der Faltenlage, z.B. durch den Gehalt an Stärke in der Schlichte, stärker zusammenkleben als benachbarte Längsabschnitte.

Auf der Zeichnung sind zwei mögliche Ausführungsbeispiele der erfindungsgemäßen Vorrichtung wiedergegeben und zwar zeigen
Figur 1 eine erfindungsgemäße Vorrichtung, die in einer Behandlungskammer untergebracht ist und wobei ein durchgehendes horizontales, angetriebenes Transportband Anwendung findet, auf dem die Textilbahn in Abschnitten aufgelegt ist,
Figur 2 in größerem Maßstab gegenüber der Darstellung in Fig. 1 ein Rollenbett auf das die Textilbahn gleichfalls in Abschnitten abgelegt ist,
Figur 3 die Darstellung des Endes einer Teillänge oder eines Bandes sowie das darauf transportierte Textilbahnende bei der Ausführungsform nach Fig. 1, 2 und Fig. 4,
Figur 4 die Anwendung von vorzugsweise unabhängig voneinander angetriebenen Teilbändern einer zweiten Ausführungsform.

Bei der Ausführungsform nach Fig. 1 ist die erfindungsgemäße Vorrichtung in einer Kammer angeordnet, in die die zu behandelnde Textilbahn, z.B. eine Gewebe- oder Gewirkebahn G durch eine Vorkammer 2 laufend eintritt und über eine erste Umlenkwalze 3 geführt wird, um anschließend durch einen Faltenleger 4 in senkrechter Richtung geführt zu werden, durch den die Textilbahn in Falten F gelegt wird.

Unterhalb des Faltenlegers 4 setzt ein endloses horizontales Transportband 5 an, das um die eine endseitige Walze 6 geführt ist, zwischen der und dem Faltenleger 4 ein in seiner Mitte schwenkbares Leit- und Umlenkblech 7 vorgesehen ist.

In Laufrichtung des Bandes 5 hinter der Rolle 6 gelangt die Gewebebahn G in Falten gelegt auf den Obertrum 5a des Bandes 5, das über die Stützwalzen 8 zu der zweiten endseitigen Walze 9 gelangt. In einem Abstand a von der Auflagestelle 10 der Textilbahn auf das Band 5 verläßt die Bahn G den Obertrum 5a bei E um über eine Umlenkwalze 11 geführt zu werden, die in Textilbahnlaufrichtung seitlich oberhalb der Stelle E und vor einer Faltenlegewalze oder -haspel 12 angeordnet ist. Von dieser Walze oder dem Haspel, die auch durch eine kleine Abtafeleinrichtung ersetzt werden können, gelangt die Textilbahn G wieder in Falten gelegt auf den Obertrum 5a des Bandes 5. - In einem Abstand a gelangt die Textilbahn G wiederum frei durchhängend auf eine zweite Umlenkwalze 14 und von hier über eine Faltenlegewalze oder eine -haspel 15 auf den Obertrum 5a des fortlaufenden Bandes 5. Der Walze oder dem Haspel 15 sind wiederum im Abstand a eine weitere Umlenkwalze 16 mit einer Faltenlegewalze oder einem -haspel 17 nachgeschaltet, so daß das Textilband G in gleichen Längen auf das Obertrum 5a des Bandes 5 aufgelegt wird, um letztlich über zwei Umlenkwalzen 19 und eine Leitwalze 20 aus der Kammer 1 herausgeführt zu werden. - Unterhalb jeder Faltenlegewalze oder jedes -haspels ist ein Leitblech 21 angeordnet, das um sein oberes Ende 22 schwenkbar sein kann, so daß durch das freie Ende dieses Bleches die Faltenlage auf den einzelnen Teillängen I, II, 111, IV und V der Textilbahn auf dem Band 5 beeinflußt werden kann. In Fig. 2 ist statt des endlosen umlaufenden Transportbandes ein Rollenbett 23 aus den Einzelrollen 24 vorgesehen. Ansonsten ist die Einrichtung die gleiche wie die in Fig. 1 dargestellte.

Aus Fig. 3 ist zu erkennen, wie die Textilbahn G in einem Winkel a unter 70° entgegengesetzt zur Laufrichtung L des Bandes 5 abgezogen wird. Es werden sich gleichmäßig über die Bahnbreite erstreckende Schlaufen S, Sᵢ, S₂, S₃, S₄ gebildet, wobei die abgezogene Textilbahn bei H dafür sorgt, daß die hinter den Schlaufen S bis S₄ gelegenen Falten R, Rᵢ, R₂ etc. auf dem Band 5 aufliegen. Je flacher der Winkel a gehalten wird, d.h. je niedriger die Umlenkwalzen 11, 14, 16, 17 der Fig. 1 über dem Band 5 angeordnet sind, desto stärker werden die Falten gegen das Band 5 gedrückt, so daß die Falten durch Bildung der Schlaufen stets gleichmäßig aufgelöst werden, d.h. das Aufwärtswandern der Schlaufenkrümmung über die Breite der Textilbahn gleichmäßig erfolgt.

Bei der Ausführungsform nach Fig. 4 gelangt die Textilbahn G unter dem Faltenleger 4 auf das Band 31. um von diesem mitgenommen zu werden. Auch hier kann die Faltenlage durch ein Leitblech 7 beeinflußt werden. Nach Verlassen des ersten Bandes 31 gelangt die Textilbahn über Walzen 32, 33, in freier gestreckter Lage zu der Faltenlegewalze 34, um von dieser auf ein weiteres Band 35 geführt zu werden, das parallel über dem Band 31 gelegen ist und auf dem die Textilbahn den in Falten gelegten Abschnitt VIII bildet. Von dem Band 35 gelangt die Textilbahn über die Umlenkwalze 32a und die Faltenlegewalze 36 auf ein weiteres Band 37 oberhalb und parallel zu den Bändern 31, 35, um von dort aus von der Vorrichtung abgezogen zu werden. Bei dieser Ausführungsform sind die Umlenkwalzen in einem Winkel a der etwas vor dem Bandende 31a, 35a, 37a ansetzt, von 30°-45° zwischen dem Band 31, 35, 37 und den Textilbahnabschnitten G₁, G₂ und G₃ gelegen.

## Patentansprüche

1. Verfahren zum fortlaufenden Reinigen von Textilbahnen (G) unter Anwendung eines oder mehrerer angetriebener Transportbänder (5, 31, 35, 37), auf dem bzw. auf denen die Textilbahn (G) in Falten abgelegt wird, wobei die Textilbahn (G) nach einer Teillänge des Bandes (5, 31, 35, 37) oder am Ende bzw. in der Nähe des Endes jedes Bandes von diesemfreihängend abgenommen und in neuer, von der Faltenlage der vorhergehenden Teillänge oder dem vorhergehenden Band (5, 31, 35, 37) abweichenden Faltenlage auf die nächste Teillänge oder das nächste Band (5, 31, 35, 37) aufgelegt wird, dadurch gekennzeichnet, daß die Textilbahn (G) am Ende der Teillänge oder jedes Bandes (5, 31, 35, 37) nachoben (a) in einem Winkel unter 70° gegenüber der Teillänge oder dem Band (5, 31, 35, 37) gegen die Förderrichtung des Bandes (5, 31, 35, 37) von diesem abgezogen wird.

2. Verfahren nach Anspruch 1, dadurch gekennzeichnet, daß die Textilbahn (G) am Ende der Teillänge oder des Bandes (5, 31, 35, 37) über ihre Breite gleichmässig von der Teillänge oder dem Band abgezogen wird.

3. Verfahren nach Anspruch 1, dadurch gekennzeichnet, daß die Textilbahn (G) mit dem Band (5) oder den Bändern (31, 35, 37) einen Winkel zwischen 40° und 65° einschließt.

4. Vorrichtung zur Durchführung des Verfahrens nach Anspruch 1 bis 3 mit einem horizontalen oder schrägen Transportband und mehreren darüber angeordneten, angetriebene Abzugs- und Umlenkwalzen, dadurch gekennzeichnet, daß in Laufrichtung des Bandobertrums (5a) hinter jeder Abzugs- und Umlenkwalze (11, 14, 16) in einer gemeinsamen, im wesentlichen zu dem Band (5) parallelen Ebene eine Faltenlegewalze (12, 15, 17) angeordnet ist und jede Abzugs- und Umlenkwalze (11, 14, 16, 32, 32a) einen Mindestabstand von der in Laufrichtung des Bandes nächsten Faltenlegewalze (12, 15, 17, 34, 36) hat, der einem Fünftel des Abstandes zweier aufeinanderfolgender Faltenlegewalzen entspricht.

## Claims

1. Method for continuously cleaning of textile webs using one or more powered conveyor belts (5, 31, 35, 37), on which the length (G) is placed in folds, the textile material length (G) after a part of the length thereof (5, 31, 35, 37) or at the end or near the end of each length being taken hanging freely therefrom and being placed in a new folded layer which is different from the fold layer of the partiength coming before it or from the length (5, 31, 35, 37) coming before it and placed on the next part-length or the next length (5, 31, 35, 37), characterised in that the length (G) at the end of the part-length or of each length (5, 31, 35, 37) at an angle of less than 70degrees to the part-length or to the band (5, 31, 35, 37) is pulled away therefrom in a direction opposite to the direction in which the length (5, 31, 35, 37) is being conveyed.

2. A process as claimed in claim 1 characterised in that the running length (G) of textile material, at the end of the part-length or of the length (5, 31, 35, 37) is pulled from the part-length or from the length evenly over its full breadth.

3. A process as claimed in claim 1 characterised in that the length (G) of textile material makes an angle of between 40 and 65 degrees with length or the lengths (31, 35, 37).

4. An apparatus for undertaking the process as claimed in any one of claims 1 to 3 having a horizontal or sloping conveyor belt and a number of powered opposite pull-off and bend rollers placed thereover, characterised in that in the direction of running of the top run (5a) of the belt after each pull-off and bend roller (11, 14, 16) a folding rollers (12, 15, 17) is placed in a common plane which is generally parallel to the length (5) and each pull-off and bend roller (11, 14, 16, 32, 32a) is at a least distance, which is equal to one fifth of the spacing between one folding roller and the next one, from the folding of running.

## Revendications

1. Procédé de nettoyage en continu de matières textiles en bandes entraînées (5, 31, 35, 37), sur laquelle ou sur lesquelles la bande textile (G) est déposée en formant des plis, à la fin d'un tronçon de la bande transporteuse (5, 31, 35, 37) ou à l'extrémité ou à proximité de l'extrémité de chaque bande transporteuse, la bande textile (G), pendant librement étant prélevée de la bande transporteuse et posée sur le tronçon ou suivant la bande transporteuse suivantes (5, 31, 35, 37) en formant des plis qui sont différents de ceux formés par la bande textile sur le tronçon ou sur la bande transporteuse (5, 31, 35, 37) précédent, caractérisé en ce que la bande textile (G) est retirée à l'extrémité du tronçon de bande ou de chaque bande transporteuse (5, 31, 35, 37) dans le sens contraire au sens de transport de la bande transporteuse (5, 31, 35, 37) et en formant un angle de 70° par rapport au tronçon de bande ou à la bande transporteuse (5, 31, 35, 37).

2. Procédé suivant la revendication 1, caractérisé en ce que la bande textile (G) est retirée uniformément sur toute sa largeur du tronçon ou de la bande transporteuse (5, 31, 35, 37) à l'extrémité de cette dernière.

3. Procédé suivant la revendication 1, caractérisé en ce que la bande textile (G) forme avec la bande transporteuse (5) ou avec les bandes transporteuses (31, 35, 37) un angle qui est compris entre 40° et 65°.

4. Installation pour la mise en oeuvre du procédé suivant les revendications 1 à 3 et qui comporte une bande transporteuse horizontale ou inclinée et plusieurs cylindres délivreurs ou de renvoi entraînés de disposés au-dessus de cette bande transporteuse, caractérisé en ce que derrière chaque cylindre ou de renvoi (11, 14, 16), en considérant le sens de déplacement du tronçon supérieur (5a) de la bande transporteuse, est disposé un cyclindre poseur de plis (12, 15, 17) qui est situé dans le même plan que le cylindre délivreur ou de renvoi, plan qui est sensiblement parallèle à la bande transporteuse (5) et en ce que chaque cylindre délivreur ou de renvoi (11, 14, 16, 32, 32a) se trouve à une distance minimale du cylindre poseur de plis suivant (12, 15, 17, 34, 36), en considérant le sens de déplacement de la bande transporteuse, distance qui correspond à un cinquième de l'intervalle délimité par deux cylindres poseurs de plis qui se suivent.
